# EUROPÄISCHE PATENTSCHRIFT

(11) **EP 1 375 711 B1**
(45) Veröffentlichungstag und Bekanntmachung des Hinweises auf die Patenterteilung: **20.01.2010**
(21) Anmeldenummer: 03009160.7
(22) Anmeldetag: 19.04.2003
(51) Int. Cl.: D01H 4/40

(54) **Garnabzugsdüse für eine Offenend-Spinnvorrichtung**
Yarn draw-off nozzle for an open-end spinning machine
Tuyère de sortie de fil pour un métier à filer à bout libre

(30) Priorität: 20.06.2002 DE 10228504
(43) Veröffentlichungstag der Anmeldung: 02.01.2004
(73) Patentinhaber: MASCHINENFABRIK RIETER AG, 8406 Winterthur (CH)
(72) Erfinder: Stahlecker, Gerd, 73054 Eislingen/Fils (DE)
(74) Vertreter: Patentanwälte Ruff, Wilhelm, Beier, Dauster & Partner

(56) Entgegenhaltungen:
- DE-A- 1 560 302
- DE-A- 3 707 526
- DE-A- 4 224 632
- DE-A- 19 738 382

## Beschreibung

Die Erfindung betrifft eine Garnabzugsdüse für Offenend-Spinnvorrichtungen mit einer ein abzuziehendes Garn umlenkenden gewölbten Kontaktfläche, die von einer im Wesentlichen ebenen Stirnfläche in einen im Wesentlichen senkrecht dazu verlaufenden Garnabzugskanal übergeht, und mit in der Kontaktfläche angeordneten, linienförmigen Unebenheiten, welche auf ihrer gesamten Länge das abzuziehende Garn unter einem spitzen Kreuzungswinkel kreuzen, der deutlich von 0° und 90° abweicht.

Bei einer Garnabzugsdüse der eingangs genannten Art (DE 15 60 302 A) sind die linienförmigen Unebenheiten als Kerben oder Rippen ausgebildet, die dicht nebeneinander angeordnet sind. Die im Wesentlichen tangential zur Rohrmündung gerichteten Unebenheiten laufen in der Rohrmündung zusammen. Das Garn, das gemäß der DE 15 60 302 A während des Abziehens ebenfalls tangential zur Rohrmündung läuft, fällt immer wieder mit der ganzen über die Kontaktfläche laufenden Garnlänge in die von Rippen oder Kerben gebildeten Unebenheiten. Um zu vermeiden, dass ein Austauschen der Garnabzugsdüse bei Änderungen der Drehrichtung des Spinnrotors erforderlich ist, sind bei einem Ausführungsbeispiel für beide Drehrichtungen tangentiale Kerben oder Rippen vorgesehen. Dabei sind die Kerben oder Rippen derart dicht beieinander angeordnet, dass das Garn während des Abziehens immer eine der Unebenheiten kontaktiert.

Es ist auch eine Garnabzugsdüse für Offenend-Spinnvorrichtungen bekannt (DE 37 07 526 A), die eine ein abzuziehendes Garn umlenkende Kontaktfläche aufweist. Diese Kontaktfläche geht von einer im Wesentlichen ebenen Stirnfläche in einen im Wesentlichen senkrecht dazu verlaufenden Garnabzugskanal über. Die Kontaktfläche ist mit linienförmigen Unebenheiten in Form von spiralförmig verlaufenden Rippen versehen. Das Garn, das während des Abziehens in radialer Richtung zum Garnabzugskanal der Garnabzugsdüse laufen soll, kontaktiert in jeder Position wenigstens eine der Unebenheiten. Dabei kreuzt es die Unebenheiten unter einem über die Kontaktfläche variierenden Winkel, der nur in den Spiralabschnitten im Bereich der Mündung des Garnabzugskanals ein spitzer Winkel ist, der deutlich von 0° und von 90° abweicht.

Garnabzugsdüsen führen das ersponnene Garn vom Herzstück der Offenend-Spinnvorrichtung, dem sogenannten Spinnrotor, nach außen. Die Ausbildung der Garnabzugsdüse selbst hat einen großen Einfluss auf die Qualität des ersponnenen Garnes und auf die Spinnstabilität der Offenend-Spinnvorrichtung. Die Ausgestaltung der Garnabzugsdüse bestimmt letztlich die Spinnbedingungen im Spinnrotor. Dies gilt insbesondere hinsichtlich der Garndrehung, die vom ersponnenen Garn bis in das Innere einer Fasersammelrille des Spinnrotors zurückläuft. Das Anbringen von Unebenheiten in Form von Kerben oder Vorsprüngen hat sich hier als geeignete Kompromisslösung erwiesen. Das abgezogene Garn erhält dadurch einen sogenannten Falschdrall, der die Spinnstabilität erhöht und immer wieder periodisch unterbrochen wird, indem er von Zeit zu Zeit gewissermaßen "zurückspringt". Leider hat sich jedoch gezeigt, dass eine Erhöhung der Spinnstabilität häufig mit einer Qualitätsverschlechterung der ersponnenen Garne einhergeht.

Der Erfindung liegt die Aufgabe zugrunde, eine die eingangs genannten Unebenheiten aufweisende Garnabzugsdüse für ein im Wesentlichen radial zum Garnabzugskanal abzuziehendes Garn zu schaffen, die sowohl hinsichtlich der Spinnstabilität als auch hinsichtlich der Garnqualität gute Eigenschaften aufweist.

Diese Aufgabe wird dadurch gelöst, dass das Garn während des Umlaufens um den Garnabzugskanal die Unebenheiten nur kreuzt und in jeder Position wenigstens eine Unebenheit kontaktiert.

Mit den Merkmalen der Erfindung wird eine Garnabzugsdüse mit einer Kontaktfläche geschaffen, bei der sich der Falschdralleffekt zum Erhöhen der Spinnstabilität verstärkt, ohne dass Faserschädigungen auftreten, wie sie mit den in der Praxis bekannten gekerbten Garnabzugsdüsen bekannt sind. Auf Grund der Erfindungsmerkmale wird das Garn auf den Kanten der Unebenheiten kontinuierlich ziehend abgerollt. Der Verlauf der Unebenheiten gemäß der Erfindung garantiert, dass - bei Vorhandensein von als Kerben ausgebildeten Unebenheiten - das Garn nicht etwa in den Kerbgrund hineingezogen wird, sondern auf den Kerbkanten auf Grund des Radius der Kontaktfläche eine gewisse Umschlingung erfährt, welche die Falschdrallwirkung der Garnabzugsdüse verstärkt, ohne die Fasern zu schädigen.

Die genannten Unebenheiten sollten so angeordnet sein, dass der Kreuzungswinkel mit dem abzuziehenden Garn ständig zwischen 15° und 45° liegt. Dabei ist es besonders vorteilhaft, wenn der Kreuzungswinkel über die gesamte Länge der Unebenheiten wenigstens annähernd konstant ist. Dies erfordert für die erfindungsgemäß gestalteten Unebenheiten zwar eine leicht geschwungene Kurve, führt jedoch andererseits zu einer besonders kontinuierlichen Krafteinleitung.

Grundsätzlich gibt es für die Richtung des Kreuzungswinkels zwei Möglichkeiten: Ausgehend vom Bereich des Garnabzugskanals, können die Unebenheiten entweder in Umlaufrichtung des Garnes oder entgegen der Umlaufrichtung weisen.

Weitere Vorteile und Merkmale der Erfindung ergeben sich aus der nachfolgenden Beschreibung einiger Ausführungsbeispiele.

Es zeigen:
Figur 1 in stark vergrößerter Darstellung einen Axialschnitt durch einen Teil einer Offenend-Spinnvorrichtung mit einer erfindungsgemäßen Garnabzugsdüse,
Figur 2 eine Ansicht in Richtung des Pfeiles II der Figur 1 auf die ebenfalls stark vergrößert dargestellte Garnabzugsdüse,
Figur 3 in noch weiter vergrößerter Darstellung einen Ausschnitt aus Figur 2 entsprechend der Schnittfläche III-III, wobei die dargestellte Unebenheit als Kerbe ausgebildet ist,
Figur 4 eine Darstellung ähnlich Figur 3, wobei die Unebenheit als höckerartiger Vorsprung ausgebildet ist,
Figur 5 in ebenfalls stark vergrößerter Darstellung eine diagrammähnliche Teilansicht der Figur 2 zwecks Erläuterung einer besonders vorteilhaften Variante nach der Erfindung.
Die in Figur 1 nur teilweise dargestellte Offenend-Spinnvorrichtung enthält einen Spinnrotor 1, der aus einem Rotorteller 2 und einem darin eingepressten Schaft 3 besteht. Der Schaft 3 ist in nicht dargestellter Weise gelagert und angetrieben.
Der Rotorteller 2 rotiert bei Betrieb in einer Unterdruckkammer 4, die durch ein Rotorgehäuse 5 gebildet ist, welches in nicht dargestellter Weise an eine Unterdruckquelle angeschlossen ist.

Der Rotorteller 2 weist eine sich konisch zu einer Fasersammelrille 6 erweiternde Fasergleitfläche 7 auf. In der Fasersammelrille 6 hat der hohle Innenraum des Rotortellers 2 seinen größten Durchmesser. Der Spinnrotor 1 lässt sich durch eine vordere Öffnung 8 des Rotorgehäuses 5 zur Bedienungsseite hin herausziehen. Bei Betrieb ist die Öffnung 8 des Rotorgehäuses 5 zusammen mit der offenen Vorderseite 9 des Rotortellers 2 durch eine wegbewegbare Abdeckung 10 verschlossen. Die Abdeckung 10 legt sich unter Zwischenschaltung einer Ringdichtung 11 dann an das Rotorgehäuse 5 an.

Die Abdeckung 10 enthält einen außerhalb der Zeichenehene liegenden Faserzuführkanal 12, der in nicht dargestellter, weil bekannter Weise an einer Auflösewalze beginnt und dessen Mündung 13 gegen die Fasergleitfläche 7 gerichtet ist. Durch die Wirkung der genannten Unterdruckquelle werden bei Betrieb durch die Auflösewalze vereinzelte Fasern durch den Faserzuführkanal 12 gegen die Fasergleitfläche 7 geschossen, von wo sie in die Fasersammelrille 6 gleiten, dort einen Faserring bilden und in bekannter Weise als Garn 14 in axialer Richtung des Schaftes 3 abgezogen werden. Die über den Faserzuführkanal 12 angesaugte Transportluft kann über einen Überströmspalt 15 an der offenen Vorderseite 9 des Spinnrotors 1 abfließen.

Das ersponnene, strichpunktiert dargestellte Garn 14 wird zunächst aus der Fasersammelrille 6 wenigstens annähernd in einer zum Schaft 3 liegenden Normalebene des Spinnrotors 1 und anschließend über einen Garnabzugskanal 17 einer Garnabzugsdüse 18 gemäß der Abzugsrichtung A mittels eines nicht dargestellten Abzugswalzenpaares abgezogen und einer ebenfalls nicht dargestellten Auflaufspule zugeführt. Der Garnabzugskanal 17 liegt koaxial zum Schaft 3 des Spinnrotors 1, so dass das Garn 14 mittels der Garnabzugsdüse 18 um etwa 90° umgelenkt wird, wobei das Garn 14 in der genannten Normalebene entsprechend der Umlaufrichtung B kurbelartig umläuft, siehe auch Figur 2. Die Garnabzugsdüse 18 ist mittels eines Außengewindes 20 in eine entsprechende Bohrung der Abdeckung 10 eingeschraubt.

Dem Umlenken des Garnes 14 aus der genannten Normalebene in den Garnabzugskanal 17 dient eine trichterförmige gewölbte Kontaktfläche 21, die an einer in der Normalebene liegenden, im Wesentlichen ebenen Stirnfläche 19 beginnt. In dem in Figur 1 dargestellten Axialschnitt ist die Kontaktfläche 21 eine kreisbogenartige gewölbte Fläche, der unmittelbar der kleinste Querschnitt 22 des Garnabzugskanals 17 folgt. Die Kontaktfläche 21 bildet in dem dargestellten Axialschnitt in etwa einen Viertelkreis mit einem Krümmungsradius, der beispielsweise 3 mm beträgt.

In an sich bekannter Weise ist die Kontaktfläche 21 mit linienförmigen Unebenheiten 23 versehen, die gemäß Figur 3 als Kerben 24 oder gemäß Figur 4 als höckartige Vorsprünge ausgebildet sein können. Speziell auf die Ausgestaltung dieser Unebenheiten 23 bezieht sich die Erfindung mit dem Ziel, bei hoher Spinnstabilität der Offenend-Spinnvorrichtung ein qualitativ gutes Garn 14 zu erzeugen.

Wie insbesondere aus Figur 2 ersichtlich ist, kreuzen die linienförmigen Unebenheiten 23 auf ihrer gesamten Länge das abzuziehende Garn 14 unter einem spitzen Kreuzungswinkel α, der deutlich sowohl von 0° als auch von 90° abweicht. Zusätzlich jedoch sind benachbarte Unebenheiten 23 so dicht beieinander angeordnet, dass das Garn 14 stets mindestens eine Unebenheit 23, jedoch vorzugsweise mehrere Unebenheiten 23 gleichzeitig kontaktiert. Dadurch wird insbesondere erreicht, dass das abgezogene Garn 14 unter Mitwirkung des Radius der Kontaktfläche 21 an den Kanten der Unebenheiten 23 eine gewisse Umschlingung erfährt, ohne beispielsweise in den Kerbengrund hineingezogen zu werden. Der Kreuzungswinkel α liegt dabei vorteilhaft zwischen 15° und 45°. Die Unebenheiten 23, ausgehend vom Bereich des Garnabzugskanals 17, weisen bei der in Figur 2 dargestellten Variante in Umlaufrichtung B des Garnes 14.

Es sei an dieser Stelle erwähnt, dass die Umlaufgeschwindigkeit B sehr viel größer ist als die Geschwindigkeit des Garnes 14 in Abzugsrichtung A.

Anhand der diagrammartigen, stark vergrößert dargestellten Figur 5 wird nachfolgend eine Variante beschrieben, bei welcher der Kreuzungswinkel α über die gesamte Länge der Unebenheiten 23 wenigstens annähernd konstant ist. Zusätzlich ist, abweichend von Figur 2, vorgesehen, dass die Unebenheiten 23, ausgehend vom Bereich des Garnabzugskanals 17, entgegen der Umlaufrichtung B des Garnes 14 weisen.

Zwischen den in Figur 5 erkennbaren beiden Viertelkreisen befindet sich die nur auszugsweise dargestellte Kontaktfläche 21, auf welcher lediglich drei linienförmige Unebenheiten, in Form von Kerben oder Vorsprüngen, dargestellt sind. Selbstverständlich ist die gesamte Kontaktfläche 21 mit solchen Unebenheiten 23 versehen. Man erkennt femer eine Momentaufnahme eines in Umlaufrichtung B umlaufenden, mit einer durchgezogenen Linie dargestellten Garnes 14, welches sich außerdem in Abzugsrichtung A bewegt. Strichpunktiert sind mit 14' und 14" zwei nachfolgende Momente des Garnes 14 dargestellt.

Man erkennt, dass die Unebenheiten 23 als leicht geschwungene Kurven ausgebildet sind, was dazu führt, dass an jeder Stelle einer Unebenheit 23 der Kreuzungswinkel α konstant bleibt. In Figur 5 ist hier eine Vielzahl solcher Kreuzungswinkel α angedeutet. Weiterhin ist erkennbar, dass benachbarte Unebenheiten 23 so dicht beieinander angeordnet sind, dass das Garn 14 stets mehrere Unebenheiten 23 kontaktiert.

## Patentansprüche

1. Garnabzugsdüse für Offenend-Spinnvorrichtung, mit einer ein abzuziehendes Garn umlenkenden gewölbten Kontaktfläche, die von einer im Wesentlichen ebenen Stirnfläche in einen im Wesentlichen senkrecht dazu verlaufenden Garnabzugskanal übergeht, und mit in der Kontaktfläche angeordneten, linienförmigen Unebenheiten, welche auf ihrer gesamten Länge das abzuziehende Garn unter einem spitzen Kreuzungswinkel kreuzen, der deutlich von 0° und 90° abweicht, **dadurch gekennzeichnet, dass** benachbarte Unebenheiten (23) so dicht beieinander angeordnet und derart ausgerichtet sind, dass das Garn (14) während des Umlaufens um den Garnabzugskanal (17) die Unebenheiten (23) nur kreuzt und in jeder Position wenigstens eine Unebenheit (23) kontaktiert.

2. Garnabzugsdüse nach Anspruch 1, **dadurch gekennzeichnet, dass** der Kreuzungswinkel (α) zwischen 15° und 45° beträgt.

3. Garnabzugdüse nach Anspruch 1 oder 2, **dadurch gekennzeichnet, dass** der Kreuzungswinkel (α) über die gesamte Länge der Unebenheiten (23) wenigstens annähernd konstant ist.

4. Garnabzugsdüse nach einem der Ansprüche 1 bis 3, **dadurch gekennzeichnet, dass** die Unebenheiten (23), ausgehend vom Bereich des Garnabzugskanals (17), in Umlaufrichtung (B) des Garnes (14) weisen.

5. Garnabzugsdüse nach einem der Ansprüche 1 bis 3 **dadurch gekennzeichnet, dass** die Unebenheiten (23), ausgehend vom Bereich des Garnabzugskanals (17), entgegen der Umlaufrichtung (B) des Garnes (14) weisen.

## Claims

1. Yarn withdrawal nozzle for an open-end spinning device with a curved contact surface deflecting a yarn to be withdrawn and merging from a substantially flat end face into a yarn withdrawal channel extending substantially vertically thereto, and with linear non-flat areas arranged in the contact surface which over their entire length intersect the yarn to be withdrawn at an acute intersection angle diverging considerably from 0° and 90°, **characterized in that** adjacent non-flat areas (23) are arranged so close together and are so aligned that the yarn (14) only intersects the non-flat areas (23) during movement around the yarn withdrawal channel and contacts at least one uneven area (23) in every position.

2. Yarn withdrawal nozzle according to Claim 1, **characterized in that** the intersection angle (α) is between 15° and 45°.

3. Yarn withdrawal nozzle according to Claim 1 or 2, **characterized in that** the intersection angle (α) is at least approximately constant over the entire length of the non-flat areas (23).

4. Yarn withdrawal nozzle according to one of Claims 1 to 3, **characterized in that** the non-flat areas (23) extending from the region of the yarn draw-off channel (17) point in the movement direction (B) of the yarn (14) .

5. Yarn withdrawal nozzle according to one of Claims 1 to 3, **characterized in that** the non-flat areas (23) extending from the region of the yarn withdrawal channel (17) point against the movement direction (B) of the yarn (14).

## Revendications

1. Tuyère de sortie de fil pour un métier à filer à bout libre, avec une zone de contact bombée déviant le fil à tirer, qui part d'une face frontale plane pour l'essentiel pour aboutir dans un canal de tirage du fil s'étendant pour l'essentiel perpendiculairement à ladite face frontale, et avec des segments non plans linéaires disposés dans la zone de contact, lesquels croisent sur toute leur longueur le fil à tirer sous un angle de croisement aigu s'écartant nettement de 0° et 90°, **caractérisée en ce que** des segments non plans voisins (23) sont disposés si près l'un de l'autre et orientés de manière telle que le fil (14), lors de sa rotation autour du canal de tirage de fil (17), croise seulement les segments non plans (23) et entre en contact avec au moins un segment non plan (23) dans chaque position.

2. Tuyère de sortie de fil selon la revendication 1, **caractérisée en ce que** l'angle de croisement (α) est compris entre 15° et 45°.

3. Tuyère de sortie de fil selon la revendication 1 ou 2, **caractérisée en ce que** l'angle de croisement (α) est constant au moins approximativement sur toute la longueur des segments non plans (23).

4. Tuyère de sortie de fil selon l'une des revendications 1 à 3, **caractérisée en ce que** les segments non plans (23) sont orientés dans le sens de rotation (B) du fil (14) en partant de la zone du canal de tirage de fil (17).

5. Tuyère de sortie de fil selon l'une des revendications 1 à 3, **caractérisée en ce que** les segments non plans (23) sont orientés dans le sens opposé au sens de rotation (B) du fil (14) en partant de la zone du canal de tirage de fil (17).
